# FASCICULE DE BREVET EUROPEEN

(11) **EP 0 326 440 B1**
(45) Date de publication et mention de la délivrance du brevet: **25.10.1995**
(21) Numéro de dépôt: 89400033.0
(22) Date de dépôt: 05.01.1989
(51) Int. Cl.: H01J 9/18, H01J 9/42

(54) **Perfectionnement aux machines d'implantation de cathode dans un canon de tube cathodique**
Maschine zum Einbauen einer Kathode in eine Kanone einer Kathodenstrahlröhre
Machines for inserting a cathode in a CRT gun

(30) Priorité: 13.01.1988 FR 8800295
(43) Date de publication de la demande: 02.08.1989
(73) Titulaire: THOMSON TUBES & DISPLAYS SA, 92400 Courbevoie (FR)
(72) Inventeur: Cote, Daniel, F-75008 Paris (FR)
(74) Mandataire: Einsel, Robert, Dipl.-Ing.

(56) Documents cités:
- DE-A- 3 109 056
- FR-A- 2 205 738
- FR-A- 2 592 219
- PATENT ABSTRACTS OF JAPAN, vol. 11, no. 73 (E-486)[2520], 5 mars 1987; & JP-A-61 230 232
- R.C.A. TECHNICAL NOTES, no. 1322, 22 décembre 1982, pages 1,2, Princeton, New Jersey, US; R.E. SCHLACK et al.: "G1-G2 compensating cathode inserter"
- PATENT ABSTRACTS OF JAPAN, vol. 2, no. 10 (E-77), 25 janvier 1978, page 10299 E77; & JP-A-52 125 266

## Description

La présente invention concerne les machines d'implantation de cathode dans un canon de tube cathodique, plus particulièrement un perfectionnement à la machine décrite dans la demande de brevet français N° 87 03922 (EP-A-288 335, publiée le 26.10.1988) déposée le 20 mars 1987 au nom de la demanderesse.

Les machines actuellement utilisées pour l'insertion de cathodes dans le canon électronique d'un tube cathodique comportent, pour mesurer la distance entre la face active de la cathode et la grille G1 ou le cas échéant la grille G2, des appareils complexes, peu rapides, et gardant difficilement la précision nécessaire.

En effet les machines positionnent la cathode par rapport à la première grille ou grille G1 en intercalant d'abord un palpeur de longueur fixe entre la cathode et la grille G1, la cathode étant montée sur un support fixe et le canon étant monté sur un support mobile entraîné par un galet coopérant avec la gorge en profil en came d'une vis mère entraînée elle-même par un moteur pas à pas.

Un premier palier de cette gorge détermine la position de mesure et de réglage en position de la cathode, puis le canon est reculé, le palpeur dégagé, et le canon avancé d'une distance égale à celle dont il a reculé, augmentée de la longueur du palpeur. On arrive ainsi en position de soudage de la cathode dans l'oeillet du canon, cette position étant déterminée également par un palier de la gorge. Ainsi toutes modifications du réglage de la machine nécessitent le démontage du palpeur et son réusinage à une nouvelle cote. D'autre part, le dispositif d'entraînement constitué par une vis mère coopérant avec un galet est peu précis: la gorge de la vis mère devant être exempte de toutes poussières ou débris, ce qui est difficile à obtenir en milieu industriel. D'autre part, même si le moteur pas à pas s'arrête de façon précise dans la position angulaire désirée, le dispositif d'accouplement avec la vis mère qui l'entraîne présente des jeux difficiles à prendre en compte. Les efforts exercés sur le galet aussi bien par le chariot porte-canon que par la vis mère font que les jeux de cette transmission de mouvements sont répercutés au niveau du chariot. En outre, si l'oeillet de cathode est désaxé le palpeur risque de déformer l'oeillet ou alors le palpeur doit être réalisé en matière déformable.

Pour remédier à ces inconvénients, on a proposé dans la demande de brevet français N° 87 03922 une machine pour l'implantation d'une cathode dans un oeillet d'un canon électronique comportant un dispositif support mobile du canon se déplaçant selon le sens de son axe, ce dispositif étant mobile entre deux positions fixes, et un palpeur à tige rétractable, déplaçable perpendiculairement à l'axe du canon.

Dans le cas de la machine d'implantation décrite ci-dessus, lorsque le dispositif support du canon est plaçé dans sa position la plus éloignée de la cathode, le palpeur à tige rétractable est inséré entre le canon et la cathode. La tige du palpeur est alors amenée en butée contre la grille G1 et l'on peut ainsi déterminer la distance entre le palpeur et la face active de la cathode. Ainsi, on positionne la face active de la cathode de telle sorte que, lorsque le palpeur est enlevé et que le dispositif support du canon est amené dans sa deuxième position fixe, on obtienne la distance souhaitée entre la face active de la cathode et la grille G1. Cette machine d'implantation d'une cathode dans l'oeillet d'un canon électronique permet donc un positionnement exact de la cathode par rapport à la grille G1, toutefois il ne tient pas compte du positionnement de la grille G2 ni de l'écartement entre la grille G1 et la grille G2. Or, pour un fonctionnement correct d'un tube cathodique, la distance entre les grilles G1 et G2 doit être comprise entre des valeurs spécifiques de manière à obtenir une coupure précise.

La présente invention a pour but de rémédier à ces inconvénients en proposant une machine d'implantation de cathode dans un oeillet de canon de tube cathodique permettant de réaliser en une seule fois la mesure de la position de la grille G1, de la grille G2 et de la cathode.

En conséquence la présente invention a pour objet une machine d'implantation de cathode dans un oeillet de canon de tube cathodique du type comportant un dispositif support du canon mobile selon l'axe du canon, un dispositif support de cathode positionnant la cathode selon l'axe du canon et un palpeur à tige rétractable coopérant avec un premier détecteur donnant la position de la cathode lorsque la tige est en appui sur la grille G1, ledit palpeur étant déplaçable perpendiculairement à l'axe du canon, caractérisée en ce qu'elle comporte de plus une pige de longueur calibrée venant en appui sur la grille G2 et débouchant du côté opposé à l'oeillet, un deuxième détecteur enregistrant la position de la pige et un dispositif de commande déterminant à partir des mesures effectuées par les deux détecteurs, le déplacement du dispositif support de canon.

Selon un mode de réalisation préférentiel, le premier détecteur est constitué par un capteur électromagnétique tandis que le deuxième détecteur est constitué par un capteur à visée optique élaborant un signal de mesure.

D'autre part, le palpeur est monté mobile axialement à l'extrémité d'un bras en L portant à son autre extrémité le deuxième détecteur, ledit bras étant déplaçable perpendiculairement à l'axe canon/cathode.

Selon une autre caractéristique de la présente invention, le dispositif support de cathode est fixe selon l'axe du canon mais mobile sensiblement perpendiculairement à l'axe du canon.

De plus, le palpeur à tige rétractable est de préférence réalisé comme décrit dans la demande de brevet français N° 87 03922. Ainsi le palpeur comporte un cylindre dans lequel se déplace un piston sur lequel est fixée une tige de palpage débouchant à une extrémité du cylindre et destinée à venir en contact avec la grille G1 du canon, l'autre extrémité du cylindre comportant un détecteur détectant, lorsque le palpeur est disposé dans l'axe du canon et que le piston est en butée contre l'extrémité par laquelle sort la tige, la position de la face active de la cathode positionnée également dans l'axe du canon.

FR-A-2 205 738 décrit une machine d'implantation de cathode dans un oeillet de canon de tube cathodique comportant un dispositif support du canon mobile selon l'axe du canon, un dispositif support de cathode positionnant la cathode selon l'axe du canon et un palpeur à tige rétractable coopérant avec un premier détecteur donnant la position de la cathode lorsque la tige est en appui sur la grille G1, le palpeur étant déplaçable perpendiculairement à l'axe du canon.

RCA Technical Notes, No. 1322, 22/12/82, pages 1 et 2, Princeton, US; R.Schlack et al.: "G1-G2 compensating cathode inserter" décrit un dispositif d'insertion de cathode dans lequel il est tenu compte de l'écartement entre la grille G1 et la grille G2 pour le positionnement exact de la cathode par rapport à la grille G1. Une sonde est introduite dans les ouvertures des grilles G1 et G2.

D'autres caractéristiques et avantages de la présente invention apparaîtront à la lecture de la description détaillée d'un mode de réalisation, faite avec référence aux dessins ci-annexés dans lesquels :
- la figure 1 est un schéma simplifié d'une machine conforme à la présente invention, et
- la figure 2 est une vue en coupe du palpeur utilisé dans la figure 1.

Pour simplifier la description, dans les figures les mêmes éléments portent les mêmes références.

Bien que la figure 1 représente un canon simple, il est entendu que, pour l'homme de l'art, l'invention peut aussi s'appliquer à un canon triple pour tube cathodique trichrome.

On a représenté sur la figure 1 une vue schématique d'une machine d'implantation conforme à la présente invention. Cette machine comporte un dispositif support 1 de canon à électrons 3 pour tube cathodique mobile selon un axe 2, un palpeur 4 à tige rétractable, un dispositif support 5 de cathode 6, une pige calibrée 7, des détecteurs de position 8 et 9 et un dispositif de commande 10 déterminant à partir des mesures effectuées par les deux détecteurs le déplacement du dispositif support de canon.

Le canon 3 de tube cathodique utilisé dans le mode de réalisation représenté à la figure 1 est constitué de quatre grilles référencées G1, G2, G3 et G4 fixées sur deux pièces en céramique 11, 12, appelées généralement "perlage". Il est bien entendu, que l'invention peut s'appliquer à des canons comportant un nombre différent de grilles, en particulier à des canons à six grilles. Le canon 3 comporte également un oeillet 13 porte-cathode. La machine de l'invention est utilisée pour introduire la cathode 6 dans l'oeillet 13 de telle sorte que la face antérieure 6a de la cathode, c'est-à-dire la face sur laquelle est appliquée la substance émissive, se trouve à une distance déterminée de la grille G1. Une fois la cathode positionnée, elle est ensuite soudée dans l'oeillet 13. La cathode 6 est montée sur un dispositif support 5 qui est fixe selon l'axe 2 mais mobile sensiblement perpendiculairement à l'axe 2 pour pouvoir positionner la cathode selon cet axe.

Le canon est déposé sur un dispositif support 1 mobile parallèlement à l'axe 2. Le dispositif support de canon est constitué d'un manchon 14 de diamètre extérieur légèrement inférieur au diamètre des trous de passage d'électrons des grilles G3 et G4 muni à l'une de ses extrémités d'une collerette 15. La collerette 15 est solidaire d'un palier mobile 16 se déplaçant sur un guide 17 fixe et parallèle à l'axe 2. Le palier 16 est entraîné par un moteur non représenté.

Le palpeur 4 de forme générale cylindrique est monté à l'extrémité d'un bras support 18 mobile perpendiculairement à l'axe 2 entre une position de mesure pour laquelle l'axe du palpeur est confondu avec l'axe 2 comme représenté sur la figure 1 et une position de dégagement. Comme représenté sur la figure 1, le bras 18 est supporté de manière coulissante par un bras 19 en forme de U portant à ses deux extrémités des manchons 20 et 20′ positionnés entre deux butées 21 et 21′ solidaires du bras 18 avec interposition d'un ressort 22 entre le manchon 20 et la butée 21. Le bras 19 peut être déplacé perpendiculairement à l'axe 2 en utilisant un dispositif à ressort 23 ou autre dispositif similaire. D'autre part, le palpeur 4 comporte essentiellement une tige de mesure rétractable 24 mue par un piston 25 se déplaçant dans la chambre formée par le corps cylindrique 26 du palpeur. Le palpeur comporte de plus à son autre extrémité un dispositif détecteur 9 faisant face, en position de mesure, à la surface active 6a de la cathode 6. En position de dégagement, la tige de mesure 24 du palpeur est rétractée. Lorsque le palpeur 4 arrive en position de mesure, sa tige est sortie pour venir en contact avec la première grille G1 du canon 3.

Le palpeur utilisé dans le cadre de la présente invention peut être identique au palpeur décrit dans la demande de brevet français N° 87 03922. Ce palpeur est représenté de manière détaillée sur la figure 2. Sur cette figure le palpeur est représenté en position de mesure. Le dispositif palpeur décrit ici est du type à commande pneumatique, mais il est évident pour l'homme de l'art que l'invention n'est pas limitée à un tel palpeur et que tout palpeur remplissant la même fonction, à savoir utilisant une tige rétractable pour la mesure de la distance entre la première grille du canon et la cathode, peut convenir. De tels palpeurs peuvent être à commande électromagnétique, hydraulique, etc.

Le corps 26 du palpeur 4 est monté mobile en translation axiale par rapport au bras support 18 grâce à un palier à billes 27. Cette translation est limitée d'un côté par un épaulement 28 du corps 26 et de l'autre côté par un ressort à boudin 29 disposé autour du corps 26 et s'appuyant contre une bague capuchon 30 vissée à l'extrémité du corps 26. La bague capuchon 30 laisse passer la tige 24 de façon non étanche et fait office de butée réglable pour le piston 25. L'autre extrémité du corps 26 est fermée. Un ressort en boudin 31 est disposé à l'intérieur du corps 26 en s'appuyant contre l'extrémité fermée et empêche le piston 25 de buter trop brutalement contre cette extrémité dans son mouvement de retrait.

Le corps 26 du palpeur est percé, près de l'extrémité sur laquelle s'appuie le ressort 31, d'un trou radial 32 relié à un dispositif de commande pneumatique non représenté. L'extrémité fermée du corps 26 comporte une cavité 33 dans laquelle est monté un détecteur, à savoir un capteur électromagnétique 9 utilisé pour déterminer la distance 6a-G1. En fait, le capteur 9 déterminera l'enfoncement de la tige 9a sollicitée en poussée par le ressort 9b contre la face avant 6a de la cathode. Ce type de détecteur est connu en soi et ne sera pas décrit de manière plus détaillée. D'autres types de détecteurs peuvent être utilisés notamment des dispositifs du type de celui décrit dans la demande de brevet FR-87 03922.

Comme représenté sur la figure 2, en position de mesure le piston 25 vient en butée contre le capuchon 30, sa tige 24 étant en appui contre la première grille G1 du canon 3. Lorsque le palpeur est dans la position représentée sur la figure 1 avec sa tige 24 en appui contre la grille G1, il constitue une pige calibrée et permet ainsi la détermination de la distance de la cathode par rapport à la grille G1 en utilisant le capteur électromagnétique 9. L'information issue du capteur 9 est envoyée sur le dispositif de commande 10 qui élabore une commande positionnant la butée 41.

Le palpeur est actionné par un dispositif de commande qui peut être du type de celui décrit dans la demande de brevet français N° 87 03922. En conséquence, ce dispositif de commande de type pneumatique ne sera pas redécrit ici.

D'autre part, conformément à la présente invention une pige 7 dont le diamètre est inférieur au diamètre intérieur du manchon 14 et dont la longueur est supérieure à la distance entre G2 et l'extrémité du canon côté des grilles G4 ou G6, est mobile selon l'axe 2. La pige 7 est, de préférence, introduite dans le canon lorsque le manchon 14 est lui-même introduit dans le canon, la collerette 15 étant en butée contre le perlage 12. Cette pige 7 est actionnée par un mécanisme automatique approprié (non représenté). Un ressort 40 ou dispositif similaire applique alors la pige contre la grille G2.

Un détecteur de position 8, par exemple un capteur à visée optique élaborant un signal de mesure électrique, détermine la position de la face frontale libre 7a de la pige 7. Le signal de mesure électrique est envoyé vers un dispositif de commande et d'affichage 10 qui reçoit aussi le signal émis par le détecteur 9. Conformément à la présente invention le détecteur 8 est placé à l'extrémité du bras 18 opposée à l'extrémité supportant le palpeur 4. Il détermine la position de la face 7a de la pige 7 lorsque le canon 3 est en position reculée P1 comme représenté sur la figure 1, de manière à permettre l'introduction du palpeur 4 en position de mesure. Comme le détecteur 8 et le palpeur 4 sont disposés à chaque extrémité d'un même bras 18, les deux détecteurs 8 et 9 se trouveront donc en position alignée selon l'axe 2.

Les signaux électriques produits par les détecteurs 8 et 9 sont envoyés à un dispositif de commande et d'affichage 10 qui détermine à partir de ces signaux la valeur du déplacement de la butée 41. Cette butée 41 détermine en fait la position finale du dispositif support de canon, position pour laquelle la cathode 6 occupe sa position normale dans l'oeillet 13, c'est-à-dire lorsque la face 6a de la cathode est à la distance désirée de la grille G1. En fait le dispositif de commande 10 envoie un signal de commande au moteur 42 qui déplace la butée.

Avec la machine décrite ci-dessus on détermine tout d'abord la position standard de la butée pour un canon et une cathode de référence que l'on aura mesurés et choisis auparavant. On obtient ainsi la distance Y standard de déplacement du dispositif support de canon, ce qui donne la position standard de la butée.

Lorsque l'on utilise avec la machine décrite ci-dessus des canons et des cathodes quelconques les détecteurs 8 et 9 mesurent respectivement des écarts X1 et X2 par rapport aux mesures effectuées précédemment avec les éléments de référence. Ces écarts peuvent être positifs ou négatifs et déterminent la variation de la position de butée.

Il est alors facile pour l'homme de métier de réaliser un dispositif de commande 10 commandant le moteur 42 pour qu'il effectue un déplacement correspondant à cette variation.

Dans la machine décrite ci-dessus, les détecteurs 8 et 9 prennent en compte les variations de distance entre la grille G1 et la grille G2 et permettent un positionnement de la cathode par rapport à la grille G1 qui correspond à une valeur déterminée par avance.

Ainsi, la mise en place finale de la cathode s'opère par un déplacement du perlage d'une grandeur x, telle que :
x = β - (distance finale KG1 désirée) - f (G1G2)
ou
β = valeur mesurée entre le bord inférieur de G1 - et la face 6a de la cathode dans la phase de mesure
f (G1G2) = fonction linéaire dépendante du type de canon utilisé (par exemple à 4 grilles ou à 6 grilles).

A titre d'exemple :
- les sensibilités d'un canon 6 grilles sont :
   + pour KG1, une valeur γ de variation de tension de cut-off
   + pour G1G2, une valeur δ de variation de tension de cut-off
- une mesure de G1G2 supérieure de 1 millième de pouce (soit 2,54 millièmes de centimètre) à la valeur nominale impliquera donc de positionner la cathode à une distance d'environ δ / γ millième de pouce (soit 2,54 δ / γ millièmes de centimètre) inférieure à la valeur nominale.

Bien entendu la machine de l'invention comporte en outre un dispositif de soudage de la cathode 6 dans l'oeillet 13, par exemple un dispositif de soudage par rayon laser, ce dispositif de soudage est bien connu en soi et ne faisant partie de l'invention ne sera pas redécrit.

## Revendications

1. Machine d'implantation de cathode (6) dans un oeillet (13) d'un canon de tube cathodique (3) comportant également au moins une première grille (G1) et une seconde grille (G2), ladite machine comprenant:
- un dispositif support (1) du canon mobile parallèlement à l'axe (2) du canon entre une position de retrait dans laquelle le canon est en retrait par rapport à la cathode, et une position finale dans laquelle la cathode se trouve dans sa position normale dans l'oeillet;
- un dispositif support (5) de cathode fixé le long de l'axe du canon positionnant la cathode sur ce dernier, mais aussi mobile perpendiculairement à l'axe du canon;
- un palpeur (4) mobile perpendiculairement à l'axe du canon entre une position de mesure dans laquelle l'axe du palpeur coïncide avec l'axe du canon et une position relâchée,
ledit palpeur (4) comportant, à une extrémité, une tige (24) rétractable qui, en position de mesure, touche mais ne pénètre pas la première grille, et qui, en position relâchée, est rétractée, et à son autre extrémité, un premier détecteur (9) qui, en position de mesure, palpe la face émettrice (6a) de la cathode;
- une pige (7), ayant une longueur calibrée, qui touche mais ne pénètre pas la seconde grille et qui s'étend vers sa face frontale (7a) dans une direction s'éloignant de l'oeillet;
- un second détecteur (8) qui détermine la position de la face frontale de la pige (7) avec le dispositif support du canon dans la position de retrait; et
- un dispositif de commande (10) qui reçoit des signaux émis par le premier et le second détecteur (9,8) pour déterminer la position finale du dispositif support du canon, dans laquelle la face émettrice de la cathode se trouve à une distance requise de la première grille.

2. Machine selon la revendication 1, caractérisée en ce que le premier détecteur (9) est constitué par un capteur électromagnétique (9).

3. Machine selon l'une quelconque des revendications 1 et 2, caractérisée en ce que le deuxième détecteur est constitué par un capteur à visée optique (8) élaborant un signal de mesure.

4. Machine selon l'une quelconque des revendications 1 à 3, caractérisée en ce que le palpeur (4) est monté mobile axialement à l'extrémité d'un bras (18) en L portant à son extrémité le deuxième détecteur (8), ledit bras étant déplaçable perpendiculairement à l'axe du canon.

5. Machine selon l'une quelconque des revendications 1 à 4, caractérisée en ce que le dispositif support (1) de canon comporte un manchon (14) de diamètre inférieur au diamètre des trous des grilles autres que les deux premières, ce manchon comportant une collerette (15) prenant appui contre le "perlage" (11,12) lorsque le manchon est introduit à fond dans le canon, cette collerette étant solidaire d'un dispositif de commande de déplacement (16, 17) du dispositif support de canon.

6. Machine selon l'une quelconque des revendications 1 à 5, caractérisée en ce que le palpeur (4) comporte un cylindre (26) dans lequel se déplace un piston (25) sur lequel est fixée la tige (24) de palpage débouchant à une extrémi;é du cylindre et destinée à venir en contact avec la première grille G1 du canon, l'autre extrémité comportant le second détecteur (9) déterminant, lorsque ce palpeur est disposé dans l'axe du canon et que le piston est en butée contre l'extrémité par laquelle sort la tige, la position par rapport à la face active (6a) de la cathode disposée dans l'axe du canon.

7. Machine selon l'une quelconque des revendications 1 à 6, caractérisée en ce que la longueur du déplacement du dispositif support (1) de canon est déterminée par une butée (41) réglable commandée par le dispositif de commande (10).

## Patentansprüche

1. Maschine zum Einsetzen einer Kathode (6) in die Öse (13) des Strahlerzeugers (3) einer Fernsehbildröhre mit mindestens einem ersten Gitter (G1) und einem zweiten Gitter (G2), wobei die Maschine selbst folgende Teile umfaßt:
- eine Haltevorrichtung (1) des Strahlerzeugers, die parallel zur Achse (2) desselben zwischen einer Rückstellung, in welcher der Strahlerzeuger in Bezug auf die Kathode zurückgestellt ist, und einer Endstellung, in welcher die Kathode ihre normale Lage in der Öse eingenommen hat, verschiebbar ist;
- eine Haltevorrichtung (5) der Kathode, welche längs der Achse des Strahlerzeugers angeordnet ist und die Kathode auf derselben positioniert, wobei besagte Haltevorrichtung außerdem senkrecht zur Achse des Strahlerzeugers beweglich ist;
- einen Fühler (4), der senkrecht zur Achse des Strahlerzeugers zwischen einer Meßstellung, in welcher die Fühlerachse mit der Achse des Strahlerzeugers übereinstimmt, und einer Ruhestellung verschiebbar ist,
wobei der Fühler (4) an einem Ende einen ausfahrbaren Meßstift (24) aufweist, welcher in Meßstellung das Gitter berührt, jedoch nicht in dieses eindringt und welcher in Ruhestellung zurückgefahren ist, während am anderen Ende des Fühlers ein erster Detektor (9) vorgesehen ist, welcher die emittierende Fläche (6a) der Kathode abtastet;
- einen Meßstab (7) mit geeichter Länge, welcher das zweite Gitter berührt, jedoch nicht in dieses eindringt und welcher sich in Richtung seiner Stirnfläche (7a) ausstreckt, wobei er sich von der Öse entfernt;
- einen zweiten Detektor (8), welcher die Position der Stirnfläche des Meßstabes (7) ermittelt, wenn sich die Haltevorrichtung des Strahlerzeugers in Rückstellung befindet, und
- eine Steuereinrichtung (10), welche die vom ersten und zweiten Detektor (9, 8) abgegebenen Signale empfängt und mit deren Hilfe die Endstellung der Haltevorrichtung des Strahlerzeugers bestimmt, in welcher die emittierende Fläche der Kathode im geforderten Abstand zum ersten Gitter liegt.

2. Maschine nach Anspruch 1, dadurch gekennzeichnet, daß der erste Detektor (9) eine elektromagnetische Sonde (9) ist.

3. Maschine nach einem der Ansprüche 1 oder 2, dadurch gekennzeichnet, daß der zweite Detektor eine optische Peilsonde (8) ist, welche ein Signal erzeugt.

4. Maschine nach einem der Ansprüche 1 bis 3, dadurch gekennzeichnet, daß der Fühler (4) an einem Ende eines L-förmigen Armes (18) in axialer Richtung beweglich angeordnet ist, und daß der zweite Detektor (8) am anderen Ende des Armes (18) angebracht ist, wobei der Arm selbst senkrecht zur Achse des Strahlerzeugers verschiebbar ist.

5. Maschine nach einem der Ansprüche 1 bis 4, dadruch gekennzeichnet, daß die Haltevorrichtung (1) des Strahlerzeugers eine Muffe (14) aufweist, deren Durchmesser kleiner ist als der Innendurchmesser der Öffnungen der Gitter mit Ausnahme der beiden ersten Gitter, daß besagte Muffe einen Flansch (15) aufweist, welcher an den "Perlen" (11, 12) anliegt, wenn die Muffe vollständig in den Strahlerzeuger eingeführt ist, und daß die Muffe mit einer Steuereinrichtung (16, 17), welche die Bewegung der Haltevorrichtung des Strahlerzeugers steuert, fest verbunden ist.

6. Maschine nach einem der Ansprüche 1 bis 5, dadruch gekennzeichnet, daß der Fühler einen Zylinder (26) aufweist, in welchem sich ein Kolben (25) bewegt, an dem ein Meßstift (24) befestigt ist, welcher an einem Ende des Zylinders austritt und dabei das erste Gitter G1 des Strahlerzeugers berühren muß, während am anderen Ende der zweite Detektor (9) vorgesehen ist, welcher die Position in Bezug auf die aktive Fläche der in der Achse des Strahlerzeugers liegenden Kathode ermittelt, wenn der Fühler in Achsrichtung des Strahlerzeugers liegt und sich der Kolben an dem Ende, an welchem der Meßstift austritt, in Anschlag befindet.

7. Maschine nach einem der Ansprüche 1 bis 6, dadurch gekennzeichnet, daß die Weglänge der Haltevorrichtung (1) des Strahlerzeugers durch einen über die Steuereinrichtung (10) verstellbaren Anschlag (41) begrenzt wird.

## Claims

1. Device for installing a cathode (6) in an eyelet (13) of a cathode ray tube gun (3), also including at least a first grid (G1) and a second grid (G2), the said device comprising:
- a mobile gun support device (1) parallel to the gun axis (2) between a withdrawn position in which the gun is moved away from the cathode, and a final position in which the cathode is in its normal position in the eyelet;
- a cathode support device (5) fixed along the axis of the gun positioning the cathode on the gun, but capable of moving perpendicularly to the gun axis;
- a sensor (4) capable of moving perpendicularly to the gun axis between a measurement position in which the sensor axis coincides with the gun axis, and a released position, the said sensor (4) including a retractable rod (24) at one end which, in the measurement position, touches the first grid but does not penetrate into it, and which is retracted in its released position, and a first detector (9) at its other end which senses the cathode emitting surface(6a) when in the measurement position;
- a gauge (7) with a calibrated length, which touches the second grid without penetrating it and which extends towards its front surface (7a) in a direction moving away from the eyelet;
- a second detector (8) that determines the position of the front surface of the gauge (7) with the gun support device in the withdrawn position; and
- a control device (10) that receives signals emitted by the first and second detectors (9, 8), to determine the final position of the gun support device, in which the cathode emitting surfaces are located at a required distance from the first grid.

2. Device according to claim 1, wherein the first detector (9) consists of an electromagnetic sensor (9).

3. Device according to claim 1 or 2, wherein the second detector consists of an optical sight sensor (8) generating a measurement signal.

4. Device according to any one of claims 1 to 3, wherein the sensor (4) is mounted so that it can move axially on the end of an L-shaped arm (18), and bearing the second detector (8) at its end, the said arm moving perpendicularly to the gun axis.

5. Device according to any one of claims 1 to 4, wherein the gun support device (1) comprises a sleeve (14) with a diameter less than the diameter of the grid holes other than the first two holes, this sleeve comprising a collar (15) bearing on the pearling (11, 12) when the sleeve fully inserted in the gun, this collar being attached to the device controlling the movement (16, 17) of the gun support device.

6. Device according to any one of the claims 1 to 5, wherein the sensor (4) comprises a cylinder (26) within which a piston (25) moves, and on which the sensor rod (24) project through one end of the cylinder and will come into contact with the first gun grid G1, the other end supporting the second detector (9) that, when this sensor is placed along the gun center line and when the piston is in contact with the end through which the rod projects, determines the distance of the cathode, placed along the gun axis, from the active face (6a).

7. Device according to any one of claims 1 to 6, wherein the displacement distance of the gun support device (1) is determined by an adjustable stop (41) controlled by the control device (10).
